# FASCICULE DE BREVET EUROPEEN

(11) **EP 0 080 399 B1**
(45) Date de publication et mention de la délivrance du brevet: **27.03.1985**
(21) Numéro de dépôt: 82402063.0
(22) Date de dépôt: 10.11.1982
(51) Int. Cl.: F23B 1/14, F23B 1/22, F23B 5/00, F23J 3/04

(54) **Installation de chaudière à combustible solide**
Heizkesselanlage für feste Brennstoffe
Boiler using solid fuels

(30) Priorité: 25.11.1981 FR 8122023
(43) Date de publication de la demande: 01.06.1983
(73) Titulaire: FIVES-CAIL BABCOCK, Société anonyme, 75383 Paris Cédex 08 (FR)
(72) Inventeur: Teraube, Raoul, F-95250 Beauchamps (FR); Cosar, Paul, F-75014 Paris (FR)
(74) Mandataire: Fontanié, Etienne

## Description

La présente invention concerne une chaudière à combustible solide, et plus particulièrement une chaudière à charbon on tout autre combustible solide, schiste par exemple, ayant une teneur notablement élevée en soufre.

La revue VGB KRAFTWERKSTECHNIK, Vol 56, n° 8, août 1976 décrit (page 513, figure 7) une installation de chaudière à combustible solide comprenant un foyer à lit fluidisé constitué par un support de fluidisation au-dessus duquel est déversé le combustible, de l'air primaire étant insufflé à travers ledig support, un corps de chaudière à parois tubulaires surmontant ledit foyer dont il est solidaire, et une arrivée d'air secondaire prévue dans ledit corps de chaudière.

Une telle installation est mal adaptée pour brûler des combustibles ayant une teneur en soufre notablement élevée. L'élimination du soufre ne saurait être effectuée à proximité du foyer en raison de la température élevée qui est de l'ordre de 1200° C. On est alors amené à effectuer la désulfuration des fumées froides à la sortie de la chaudière. Il en résulte un certain nombre d'inconvénients. D'une part, le volume gazeux à traiter est considérable, d'autre part, les conditions de température à cet endroit ne sont plus favorables à une désulfuration convenable, d'où la nécessité d'un réchauffage des fumées.

Le DE-C-960 305 décrit une installation de chaudière à combustible solide comprenant un foyer constitué par un support au-dessus duquel est déversé le combustible, de l'air primaire étant insufflé de haut en bas à travers ledit support, et un corps de chaudière surmontant ledit foyer dont il est solidaire, le foyer constituant un gazéificateur, le corps de chaudière étant divisé en deux parties superposées, respectivement inférieure et supérieure, par une paroi transversale commune munie d'orifices à ouverture réglable, un circuit étant prévu pour alimenter au moins un brûleur aménagé à la base de la partie supérieure, en gaz sortant de la partie inférieure, ladite partie supérieure étant simultanément alimentée en air secondaire de combustion, et ledit circuit comportant des moyens de nettoyage.

Une telle installation ne possède pas un foyer à lit fluidisé. Par ailleurs, il est prévu un recyclage de gaz mélangé à de l'air secondaire à travers les orifices de la paroi transversale. Les moyens de nettoyage sont alors amenés à traiter un volume gazeux nettement supérieur à celui du seul gaz produit par la traversée de la couche de combustible par l'air primaire. On retrouve ici un inconvénient déjà signalé à propos de la référence précédente.

L'invention a surtout pour but d'éviter les inconvénients susmentionnés, dans le cadre d'une installation de chaudière comprenant un gazéificateur à litfluidisé.

Elle consiste essentiellement à combiner un gazéificateur à une chaudière classique, à l'intérieur d'un même corps de chauffe à parois tubulaires à deux étages.

L'invention a plus précisément pour objet une installation de chaudière à combustible solide comprenant un foyer à lit fluidisé constitué par un support de fluidisation au-dessus duquel est déversé le combustible, de l'air primaire étant insufflé à travers ledit support, un corps de chaudière à parois tubulaires surmontant ledit foyer dont il est solidaire, et une arrivée d'air secondaire prévue dans ledit corps de chaudière, caractérisée en ce que le foyer à lit fluidisé constitue un gazéificateur, en ce que le corps de chaudière est divisé en deux parties superposées, respectivement inférieure et supérieure, par une paroi transversale commune, et en ce qu'il est prévu un circuit pour alimenter au moins un brûleur aménagé à la base de la partie supérieure, en gaz sortant de la partie inférieure, ledit brûleur étant simultanément relié à ladite arrivée d'air secondaire, et ledit circuit comportant des moyens de dépoussiérage et de désulfuration.

Le support de fluidisation est constitué par une grille mécanique mobile assurant la distribution de l'air de fluidisation et l'évacuation des mâchefers.

La paroi transversale est une paroi tubulaire formée par des plis des tubes verticaux du corps de chaudière.

Le moyen de dépoussiérage est avantageusement constitué par un cyclone apte à séparer du gaz les envols du foyer, lesdits envols étant recyclés dans ledit foyer.

Les moyens de désulfuration comprennent avantageusement un poste d'injection d'un agent désulfurant dans le circuit, en aval du cyclone de dépoussiérage, une section de circuit d'une longueur suffisante pour permettre d'assurer la réaction de désulfuration du gaz, et un cyclone apte à séparer du gaz les résidus de la réaction de désulfuration.

La section du circuit correspondant à la réaction de désulfuration du gaz présente la forme d'un U renversé.

Il est prévu un ventilateur pour alimenter en air, d'une part le foyer à lit fluidisé, d'autre part le brûleur.

Il est également prévu un réchauffeur d'air à la sortie du ventilateur, ledit réchauffeur d'air étant parcouru par les fumées évacuées par la chaudière.

Il est encore prévu, en aval du réchauffeur d'air une tuyauterie de dérivation permettant d'injecter directement une partie de l'air fourni par le ventilateur dans la partie inférieure du corps de chaudière.

Suivant une caractéristique de l'invention des cyclones de dépoussiérage et de séparation des résidus de désulfuration, solidaires des colonnes d'alimentation de la chaudière, forment avec celles-ci un ensemble suspendu à la charpente de l'installation, au même niveau que le corps de chaudière également suspendu à ladite charpente.

Dans le cas où la partie inférieure du corps de chaudière présente quatre sorties de gaz, les huit cyclones sont disposés autour dudit corps et montés sur un support en forme de cadre entourant ledit corps et fixé aux colonnes d'alimentation de la chaudière avec lesquelles il forme un ensemble suspendu dans les mêmes conditions que précédemment.

L'invention sera mieux comprise en se référant à la description qui suit, faite en regard des dessins annexés, concernant une forme particulière de réalisation donnée à titre d'exemple non limitatif.
La figure 1 représente schématiquement, en coupe-élévation l'installation de la chaudière;
la figure 2 représente, de façon également schématique, une vue de l'ensemble suspendu;
la figure 3 est une coupe suivant la ligne A-A de la figure 2;
la figure 4 représente, dans le cas particulier d'une installation comportant quatre sorties de gaz, une coupe de corps de chaudière effectuée au niveau des dites sorties, et une vue de dessus des circuits extérieurs au corps de chaudière.
La figure 5 représente, vu en plan, le support des cyclones d'une telle installation.

Sur la figure 1, on voit un foyer à lit fluidisé surmonté d'un corps de chaudière 1 à parois tubulaires. Le corps 1 comporte deux parties superposées, respectivement inférieure 1a et supérieure 1b. Ces deux parties sont séparées par une paroi transversale commune 2. Ladite paroi est avantageusement constituée par des plis des tubes verticaux du corps de chaudière 1.

Le foyer à lit fluidisé comporte essentiellement un support de fluidisation 3 solidaire du corps de chaudière 1 au-dessus duquel vient se déverser le combustible, charbon par exemple, par une goulotte 4, et sous lequel vient souffler l'air primaire de fluidisation fourni par un ventilateur 5 puis réchauffé par un réchauffeur 6.

D'une façon particulièrement avantageuse, le support de fluidisation 3 est constitué par une grille mécanique mobile, sensiblement inclinée, apte à assurer la distribution de l'air et l'évacuation des mâchefers par la sortie 7.

Le gaz produit quitte le foyer à lit fluidisé à une température de l'ordre de 1200°. Il traverse la partie 1 a du corps de chaudière pour en être évacué par la tuyauterie 8, sensiblement au-dessous de la paroi 2, à une température d'environ 900° particulièrement favorable à sa désulfuration. La partie 1 ajoue, à cet égard, le rôle d'une chambre de refroidissement. La tuyauterie 8 amène le gaz à un cyclone de dépoussiérage 9 apte à séparer du gaz les envols du lit fluidisé essentiellement constitués par des imbrûlés et des cendres, ces dernières étant normalement évacuées avec les mâchefers. Ces envols se rassemblent à la partie inférieure du cyclone 9 d'où ils sont recyclés dans le lit fluidisé par la tuyauterie 10. Le gaz dépoussiéré est alors désulfuré. A cet effet, il est prévu, au-dessus du cyclone 9, un poste d'injection 11 d'un agent désulfurant de préférence à base de C0³Ca sous forme de dolomie, de calcaire ou de craie par exemple. La réaction de désulfuration se produit le long de la tuyauterie 12 du circuit de gaz. Cette tuyauterie doit présenter une longueur suffisante pour assurer une désulfuration aussi commplète que possible. Elle présente avantageusement la forme d'un U renversé dont la branche descendante amène le gaz à l'entrée du cyclone 13 qui assure la séparation des résidus de la réaction de désulfuration: CaS, CaO et C0³Ca en excès par exemple. Le gaz propre et désulfuré sort du cyclone 13 par la tuyauterie 14 qui l'amène à un brûleur 15 aménagé à la base de la partie supérieure 1 b du corps de chaudière. Le brûleur 15 est simultanément alimenté en air secondaire de combustion par la tuyauterie 16 qui est branchée en 17 sur la tuyauterie 18 d'alimentation en air primaire de fluidisation. La partie supérieure 1b constitue une chambre de combustion de chaudière classique. Les fumées sortant de cette chambre chauffent des faisceaux surchauffeurs 19 et économiseurs 20 puis l'air traversant le réchauffeur6.

Une tuyauterie 21 branchée sur la tuyauterie 18 par exemple en amont du point 17 permet, le cas échéant, d'amener directement une certaine quantité d'air dans la partie inférieure 1a. Cela permet de modifier la quantité d'air secondaire admise au brûleur 15. Cette possibilité est particulièrement avantageuse lorsque l'installation fonctionne à régime réduit, pour réaliser une combustion secondaire partielle dans la partie 1 du corps de chaudière, ayant pour effet de limiter la baisse de température du gaz sortant de 1 a et de ne pas trop s'éloigner de la plage de température favorable à la désulfuration du gaz.

Les figures 2 et 3 illustrent le montage de l'installation. Pour des raisons de clarté on a simplement tracé le contour de la chaudière 1 et on a supprimé les différents éléments du circuit d'air.

La charpente de l'installation comprend quatre poteaux tels que 22 à la partie supérieure desquels sont montées des poutres horizontales, telles que 23, supportant des entretoises 24 auxquelles sont supendus tous les éléments de la chaudière (ballon, collecteurs, parois) ainsi que le support 25 des cyclones 9 et 13, par l'intermédiaire des colonnes d'alimentation, telles que 27, de la chaudière qui sont au moins au nombre de deux.

Ces colonnes 27 sont alimentées en eau à leur partie supérieure par des tuyauteries telles que 28 issues du ballon 30 de la chaudière. Elles alimentent à leur tour la base de la chaudière par l'intermédiaire des tuyauteries 29. L'intérêt de ce mode de supportage provient du fait que, d'une part les colonnes d'alimentation 27, parcourues par l'eau de la chaudière, sont pratiquement à la même température que les tubes qui constituent les parois du corps 1 de la chaudière, et que d'autre part, ces colonnes, suspendues à un même support (entretoises 24) que la chaudière, se dilatent vers le bas de la même façon que celle-ci, les origines des dilatations étant pratiquement situées dans le même plan horizontal.

Il en résulte que les cyclones conservent en toutes circonstances leur position relative vis-à- vis du corps de chaudière 1, c'est-à-dire respectivement en face de l'orifice de sortie de la partie 1 a du corps et en face du brûleur 15.

Les figures 4 et 5 concernent un mode de réalisation particulier suivant lequel la partie inférieure 1a du corps de chaudière présente quatre sorties de gaz. Chaque sortie de gaz est alors associée à un circuit complet allant de ladite sortie au brûleur correspondant. Les éléments constitutifs de chaque circuit comprennent une tuyauterie telle que 8, un cyclone de dépoussiérage tel que 9, une tuyauterie de désulfuration telle que 12, un cyclone de séparation des résidus de désulfuration tel que 13, une tuyauterie telle que 14 et un brûleur tel que 15. Ces différents éléments sont représentés sur les figures 4 et 5 affectés des indices a, b, c, et d. On voit que chaque tuyauterie de sortie 8c par exemple est reliée à un brûleur associé 15c qui est aménagé sur la face adjacente de la paroi tubulaire de la chaudière et non sur la même face. La figure 5 illustre les supportages des huit cyclones montés sur un cadre 26 entourant le corps de chaudière et suspendu comme ce dernier, à l'ensemble des supports 24 par l'intermédiaire des colonnes d'alimentation 27 sur lesquelles il est accroché.

## Revendications

1. Installation de chaudière à combustible solide comprenant un foyer à lit fluidisé constitué par un support de fluidisation (3) au-dessus duquel est déversé le combustible, de l'air primaire étant insufflé à travers ledit support, un corps de chaudière (1) à parois tubulaires surmontant ledit foyer dont il est solidaire, et une arrivée d'air secondaire prévue dans ledit corps de chaudière, caractérisée en ce que le foyer à lit fluidisé constitue un gazéificateur, en ce que le corps de chaudière (1) est divisé en deux parties superposées, respectivement inférieure (1a) et supérieure (1b), par une paroi transversale commune (2), et en ce qu'il est prévu un circuit pour alimenter au moins un brûleur (15) aménagé à la base de la partie supérieure (1b), en gaz sortant de la partie inférieure (1 a), ledit brûleur étant simultanément relié à ladite arrivée d'air secondaire, et ledit circuit comportant des moyens de dépoussiérage et de désulfuration.

2. Installation suivant la revendication 1, caractérisée en ce que le support de fluidisation (3) est constitué par une grille mécanique mobile assurant la distribution de l'air de fluidisation et l'évacuation des mâchefers.

3. Installation suivant la revendication 1, caractérisée en ce que la paroi transversale (2) est une paroi tubulaire formée par des plis des tubes verticaux du corps de chaudière (1).

4. Installation suivant l'une des revendications 1 à 3, caractérisée en ce que le moyen de dépoussiérage est constitué par un cyclone (9) apte à séparer du gaz les envols du foyer, les dits envols étant recyclés dans ledit foyer.

5. Installation suivant la revendication 4, caractérisée en ce que les moyens de désulfuration comprennent du poste (11) d'injection d'un agent désulfurant dans le circuit, en aval du cyclone de dépoussiérage (9), une section de circuit (12) d'une longueur suffisante pour permettre d'assurer la réaction de désulfuration du gaz, et un cyclone (13) apte à séparer du gaz les résidus de la réaction de désulfuration.

6. Installation suivant la revendication 5, caractérisée en ce que la section (12) du circuit correspondant à la réaction de désulfuration présente la forme d'un U renversé.

7. Installation suivant la revendication 1, caractérisée en ce qu'il est prévu un ventilateur (5) pour alimenter en air, d'une part le foyer à lit fluidisé, d'autre part le brûleur (15).

8. Installation suivant la revendication 7, caractérisée en ce qu'il est prévu un réchauffeur d'air (6) à la sortie du ventilateur (5), ledit réchauffeur d'air étant parcouru par les fumées évacuées par la chaudière.

9. Installation suivant les revendications 7 et 8, caractérisée en ce qu'il est prévu, en aval du réchauffeur d'air (6), une tuyauterie de dérivation (21) permettant d'injecter directement une partie de l'air fourni par le ventilateur (5) dans la partie inférieure (1 a) du corps de chaudière (1).

10. Installation suivant l'une des revendications 1 à 9, suivant laquelle le corps de chaudière (1) est suspendu à la charpente de ladite installation, caractérisée en ce que les cyclones de dépoussiérage (9) et de séparation des résidus de désulfuration (13), solidaires des colonnes d'alimentation (27) de la chaudière, forment avec celles-ci un ensemble suspendu à la charpente, au même niveau que le corps de chaudière (1).

11. Installation suivant la revendication 10, caractérisée en ce qu'il est prévu quatre sorties de gaz de la partie inférieure (1a) du corps de chaudière (1), et en ce que les huit cyclones sont disposés autour du dit corps et montés sur un cadre (26) entourant ledit corps, et fixé aux colonnes d'alimentation (27) de la chaudière, avec lesquelles il forme un ensemble suspendu à la charpente, au même niveau que le corps de chaudière (1).

## Patentansprüche

1. Kesselanlage für feste Brennstoffe, bestehend aus einer Wirbelschichtfeuerung, die durch eine Wirbelschichtunterlage gebildet wird, oberhalb der der Brennstoff abgeworfen wird, wobei Primärluft durch die Unterlage hindurch eingeblasen wird, einem Kesselkörper (1) mit Rohrwänden, der oberhalb der Feuerung angeordnet und mit dieser verbunden ist, und einem im Kesselkörper vorgesehenen Sekundärlufteintritt, dadurch gekennzeichnet, daß die Wirbelschichtfeuerung einen Vergaser bildet, daß der Kesselkörper (1) in zwei übereinanderliegende Teile, beziehungsweise in einen unteren (1a) und in einen oberen Teil (1 b) durch eine gemeinsame Querwand (2) geteilt wird, und daß ein Kreislauf zur Versorgung mindestens eines unten im oberen Teil (1 b) angeordneten Brenners (15) mit dem aus dem unteren Teil (1a) kommenden Gas vorgesehen ist, wobei der Brenner gleichzeitig mit dem Sekundärlufteintritt verbunden ist und der Kreislauf mit Entstaubungs- und Entschwefelungsmitteln versehen ist.

2. Kesselanlage nach Anspruch 1, dadurch gekennzeichnet, daß die Wirbelschichtunterlage (3) aus einem beweglichen Wanderrost besteht, die die Verteilung der Wirbelluft und die Schlakkenbeseitigung gewährleistet.

3. Kesselanlage nach Anspruch 1, dadurch gekennzeichnet, daß die Querwand (2) eine durch Falten der Vertikalrohre des Kesselkörpers (1) gebildete Rohrwand ist.

4. Kesselanlage nach irgendeinem der Ansprüche 1 bis 3, dadurch gekennzeichnet, daß das Entstaubungsmittel aus einem Zyklon (9) besteht, der für die Trennung der Feuerungsemissionen vom Gas geeignet ist, wobei die Emissionen in die Feuerung rückgeführt werden.

5. Kesselanlage nach Anspruch 4, dadurch gekennzeichnet, daß die Entschwefelungsmittel aus einer Station (11) zur Einspritzung eines Entschwefelungsmediums in den Kreislauf nach dem Entstaubungszyklon (9), einem Kreislaufabschnitt (12) ausreichender Länge zur Sicherung der Gasentschweflungsreaktion und einem Zyklon (13) zur Trennung der Entschwefelungsreaktionsrückstände vom Gas bestehen.

6. Kesselanlage nach Anspruch 5, dadurch gekennzeichnet, daß der der Entschwefelungsreaktion entsprechende Kreislaufabschnitt (12) die Form eines umgekehrten U aufweist.

7. Kesselanlage nach Anspruch 1, dadurch gekennzeichnet, daß ein Ventilator (5) vorgesehen ist, um einerseits die Wirbelschichtfeuerung und andererseits den Brenner (15) mit Luft zu versorgen.

8. Kesselanlage nach Anspruch 7, dadurch gekennzeichnet, daß ein Luftvorwärmer (6) am Austritt des Ventilators (5) vorgesehen ist, wobei dieser Luftvorwärmer durch die aus dem Kessel austretenden Rauchgase durchströmt wird.

9. Kesselanlage nach Anspruch 7 und 8, dadurch gekennzeichnet, daß eine Abzweigleitung (21) nach dem Luftvorwärmer (6) vorgesehen ist, die es ermöglicht, einen Teil der durch den Ventilator (5) gelieferten Luft in den unteren Teil (1 a) des Kesselkörpers (1) einzublasen.

10. Kesselanlage nach irgendeinem der Ansprüche 1 bis 9, nach dem der Kesselkörper (1) am Gerüst der Kesselanlage aufgehängt ist, dadurch gekennzeichnet, daß die Entstaubungszyklone (3) und die Zyklone (13) zur Trennung der Entschwefelungsrückstände, die mit den Speiseleitungen (27) des Kessels verbunden sind, mit den letzteren eine am Gerüst auf der gleichen Höhe wie der Kesselkörper (1) hängende Einheit bilden.

11. Kesselanlage nach Anspruch 10, dadurch gekennzeichnet, daß vier Gasaustritte vom unteren Teil (1a) des Kesselkörpers (1) ausgehend vorgesehen sind, und daß die acht Zyklone um den Kesselkörper angeordnet und auf einem den Kesselkörper umgebenden Rahmen (26) montiert sind, der an den Speiseleitungen (27) des Kessels befestigt ist, mit denen er eine am Gerüst auf der gleichen Höhe wie der Kesselkörper (1) hängende Einheit bildet.

## Claims

1. Solid fuel boiler installation, including a fluidized bed furnace constituted by a fluidization support (3) above which the fuel is poures, primary air being blown through the said support, a tube wall boiler shell (1) topping the said furnace to which it is solidly bound, and a secondary air inlet fitted in the said boiler shell, characterized in that the fluidized bed furnace constitutes a gasifier, in that the boiler shell (1) is divided into two superposed sections, respectively lower (1a) and higher (1b), by a transversal common partition (2), and in that a circuit is provided to feed at least one burner (15) fitted at the base of the higher section (1b), with gas coming out from the lower section (1a), the said burner being simultaneously connected to the said secondary air inlet, and the said circuit including the de-dusting and de-sulphurizing systems.

2. Installation according to claim 1, characterized in that the fluidization support (3) is constituted by a mobile mechanical grate ensuring the distribution of fluidizing air and the discharge of the slag.

3. Installation according to claim 1, characterized in that the partition (2) is a tube wall formed by folds of the boiler shell (1) vertical tubes.

4. Installation according to any one of claims 1 to 3, characterized in that the de-dusting system is constituted by a cyclone (9) suited to separate from the gases the furnace fly ashes, the said fly ashes being recycled in the said furnace.

5. Installation according to claim 4, characterized in that the de-sulphurizing system includes a device (11) for the injection of a de-sulphurizing agent in the circuit, downstream of the de-dusting cyclone (9), a circuit section (12) having a sufficient length to allow for the de-sulphurizing reaction of the gases, and a cyclone (13) suited to separate from the gases the de-sulphurizing reaction waste.

6. Installation according to claim 5, characterized in that the section (12) of the circuit corresponding to the de-sulphurizing reaction presents the shape of an inverted U.

7. Installation according to claim 1, characterized in that a fan (5) is provided to feed air into the fluidized bed furnace, on the one hand, and into the burner (15) on the other hand.

8. lnstallatior according to claim 7, characterized in that an air heater (6) is provided at the fan (5) outlet, the said air heater being run by the gases discharged by the boiler.

9. Installation according to claims 7 and 8, characterized in that, downstream of the air heater (6), a by-pass duct (21) is provided for the direct injection of part of the air supplied by the fan (5) into the lower section (1a) of the boiler shell (1).

10. Installation according to any one of claims 1 to 9, according to which the boiler shell (1) is suspended to the structure of the said installation, characterized in that the de-dusting (9) and de-sulphurizing waste separation (13) cyclones, connected with the boiler feeding columns (27), form with the latter a unit suspended to the structure at the same level as the boiler shell (1).

11. Installation according to claim 10, characterized in that four boiler shell (1) lower section (1a) gas outlets are provided, and in that the eight cyclones are arranged around the said shell and are mounted on a frame (26) surrounding the said shell, and secured to the boiler feeding columns (27) with which it forms a unit suspended to the structure, at the same level as the boiler shell (1).
